# EUROPÄISCHE PATENTSCHRIFT

(11) **EP 0 103 766 B1**
(45) Veröffentlichungstag und Bekanntmachung des Hinweises auf die Patenterteilung: **17.07.1985**
(21) Anmeldenummer: 83108245.8
(22) Anmeldetag: 22.08.1983
(51) Int. Cl.: E06B 9/17

(54) **Rolladen- oder Jalousettenkasten für Fenster oder Türen**
Roller shutter box or Venetian blind box for windows or doors
Carter de volet à rouleau ou de store vénitien pour fenêtres ou portes

(30) Priorität: 17.09.1982 DE 3234482
(43) Veröffentlichungstag der Anmeldung: 28.03.1984
(73) Patentinhaber: FIRMA INGENIEUR KLAUS BLAUROCK, BAU- UND RAUMTECHNIK, D-97616 Bad Neustadt/Saale-Salz (DE)
(72) Erfinder: Blaurock, Angela, D-8741 Salz (DE)
(74) Vertreter: Fuchs, Richard

## Beschreibung

Die Erfindung bezieht sich auf einen Rolladen-oder Jalousettenkasten für Fenster oder Türen, der zugleich das obere Querteil des Fenster- oder Türrahmens (Stockrahmens) bildet, wobei an der Kastenunterseite ein Anschlag für den Flügelrahmen des Fensters oder der Tür vorgesehen ist.

Ein in den Fenster- oder Türrahmen integrierter Rolladenkasten der obigen Bauart ist durch die DE-OS-2 722 289 bekannt geworden. Gegenüber älteren Konstruktionen, bei welchen der Rolladenkasten noch auf dem Fenster- oder Türahmen aufgesetzt ist, wird durch diese Ausführung zwar bereits eine Raumersparnis bzw. Reduzierung der Gesamtbauhöhe erreicht, gleichwohl ist das erzielte Resultat noch ungenügend.

Der Erfindung liegt die Aufgabe zugrunde, einen Rolladen- oder Jalousettenkasten der eingangs bezeichneten Bauart derart weiterzubilden, daß die Gesamtbauhöhe noch weiter reduziert wird und derjenigen eines üblichen Fenster- oder Türrahmens (ohne Rolladen- oder Jalousettenkasten) entspricht. Gegenüber normalen Fenstern soll ferner durch den Rolladen- oder Jalousettenkasten kein zusätzlicher Lichtverlust mehr entstehen.

Gemäß der Erfindung wird diese Aufgabe dadurch gelöst, daß zwischen der Unterseite und der Innenseite des Rolladen- oder Jalousettenkastens eine Eckprofilschiene angeordnet ist, die in einer, im Schnitt betrachtet, rechtwinkligen Aussparung das obere Querteil des Flügelrahmens mindestens im wesentlichen aufnimmt, und daß außerhalb der Aussparung durch den nach innen gerichteten freien Längsrand der Eckprofilschiene ein Anschlag für das obere Querteil des Flügelrahmens gebildet ist, während die vertikale Wand der rechtwinkligen Aussparung in der Eckprofilschiene den Innenanschlag für das obere Querteil des Flügelrahmens bildet. _{'}Durch diese erfindungsgemäßen Maßnahmen wird eine Gesamtbauhöhe erreicht, die derjenigen eines herkömmlichen Fenster- oder Türrahmens ohne aufgesetzten oder integrierten Rolladenkasten entspricht, wobei zugleich im Falle eines Fensters auch die gleichen Glasgrößen verwendet werden können, was bedeutet, daß durch die Einbeziehung des Rolladen- oder Jalousettenkastens in den Fensterrahmen kein zusätzlicher Lichtverlust auftritt. Bei raumseitiger Betrachtung der erfindungsgemäßen Konstruktion erhält man den Eindruck, daß ein herkömmliches Fenster oder Tür ohne integrierten Rolladen- oder Jalousettenkasten vorliegt. Weitere durch die Erfindung erzielte Vorteile bestehen darin, daß aufgrund des im Vergleich zum Stand der Technik wesentlich größeren Abstandes und damit dickeren Luftpolsters zwischen der Fenster- oder Tür-Außenseite und der Innenseite des herabgelassenen Rolladenpanzers günstigere Wärme- und Schall-Dämmwerte erreicht werden. Die erfindungsgemäße Eckprofilschiene bildet ferner vorteilhaft auch größenmäßig ein mit den übrigen drei Teilen des Fenster- oder Türrahmens harmonisierendes Teil, das einfach mit den beiden Seitenteilen des Fenster- oder Türrahmens verbunden werden kann.

In obigem Sinne weiter förderlich ist eine Ausgestaltung der Erfindung, derzufolge der durch den nach innen zeigenden freien Längsrand der Eckprofilschiene gebildete Anschlag auf einer solchen Höhe vorgesehen ist, daß er auf oder nahe einer horizontalen, die Längsachse der Rolladen-Wickelwelle oder der eingezogenen Jalousette schneidenden Ebene liegt.

Wenngleich die Eckprofilschiene aus Metall oder auch aus Holz bestehen kann, wird ihre Herstellung aus Kunststoff im Extrusionsverfahren aus Kostengründen bevorzugt, und in diesem Fall bringt die weitere Ausbildung der Erfindung entsprechend dem Anspruch 3 den Vorteil, daß die Festigkeit des Fenster- oder Türrahmens mit dem integrierten Kasten verbessert wird.

Wenn die Eckprofilschiene eine Abschlußplatte für die Revisionsöffnung an der Kastenunterseite trägt, wird eine größere Reparatur^{f}reundlichkeit im Vergleich zu dem eingangs erläuterten Stand der Technik erreicht, bei dem die Revisionsöffnung an der Kasteninnenseite vorgesehen ist.

Die Erfindung wird anschließend anhand der Zeichnungen zweier Ausführungsbeispiele erläutert. Es zeigen :
Figur 1 schematisch eine Seitenansicht eines Rolladenkastens gemäß der Erfindung mit dem oberen Querteil eines Fenster-Flügelrahmens, teilweise im Schnitt ;
Figur 2 schematisch zum Vergleich eine Querschnittsansicht der oberen Querteile von einem herkömmlichen Fensterstock- und Flügelrahmen ohne integrierten Rolladenkasten und
Figur 3 eine der Fig. 1 ähnliche Seitenansicht, teilweise im Schnitt, jedoch mit einem erfindungsgemäß in den Fensterstockrahmen integrierten Jalousettenkasten.

In Fig. 1 ist mit 10 ein extrem flachbauender Rolladenkasten bezeichnet, der ein Oberteil 11 und eine Blende 12 aus Kunststoff, z. B. Polyvinylchlorid, eine Außenblende 13 aus z. B. Aluminium sowie Seitenteile 14 enthält, von denen in Fig. 1 nur eines zu sehen ist. Die Revisionsöffnung 15, welche für Reparatur- oder Austauschzwecke erforderlich ist, ist an der Kastenunterseite vorgesehen und durch eine Abschlußplatte 16 verschlossen, die aus einem metallischen Kern und einem Kunststoffmantel 17 bestehen kann. Mit 18 ist der auf einer Wickelwelle (nicht gezeigt) im Rolladenkasten 10 aufgewickelte Rolladenpanzer bezeichnet, von dem ein herabgelassener Teil 19 in einer der beiden seitlichen Führungsschienen 20 angedeutet ist.

Zwischen der Unterseite und der Innenseite des Rolladenkastens 10 ist eine Eckprofilschiene 21 angeordnet, die einerseits mit den Seitenteilen 14 des Rolladenkastens 10 und andererseits mit den zwei Seitenteilen (nicht gezeigt) eines Fensterstockrahmens verbunden ist. Die Eckprofilschiene 21 bildet somit das obere Querteil dieses Fensterstockrahmens und weist, im Schnitt betrachtet, eine rechtwinklige Aussparung 22 auf, die im wesentlichen das obere Querteil 23 des Fenster-Flügelrahmens aufnehmen kann, wie in Fig. 1 gezeigt. Die Eckprofilschiene 21 dient zugleich zur lösbaren Halterung der die Revisionsöffnung 15 abdeckenden Abschlußplatte 16. Der Fenster-Flügelrahmen, von dem in Fig. 1 nur das obere Querteil 23 gezeigt ist, besteht im Ausführungsbeispiel aus Kunststoffprofilschienen, die durch eingebettete U-förmige Metallschienen 24 verstärkt sind. Mit 25 sind die beiden in dem Fenster-Flügelrahmen abgedichtet eingesetzten Verbundglasscheiben bezeichnet.

Die Fig. 1 läßt gut erkennen, daß der Rolladenkasten 10 nicht nur extrem flachbauend ausgeführt, sondern auch weit über das obere Querteil 23 des Fenster-Flügelrahmens nach unten gezogen ist. Die vertikale Wand der rechtwinkligen Aussparung 22 bildet einen Innenanschlag 26 für den Fenster-Flügelrahmen, während der nach innen gerichtete freie Längsrand der Eckprofilschiene 21 als Anschlag 27 für das obere Querteil 23 des Fenster-Flügelrahmens dient, wobei der Gegenanschlag 28 am Querteil 23 nach oben gezogen ist. Aus Fig. 1 geht weiterhin hervor, daß der Anschlag 27 für den Fenster-Flügelrahmen etwa auf der Höhe der Längsachse 29 der Rolladen-Wickelwelle liegt.

Im Ausführungsbeispiel besteht die Eckprofilschiene 21 aus Kunststoff und ist (insbesondere gegenüber dem mechanisch stark beanspruchten Anschlag 27) mit eingebetteten metallischen Verstärkungsprofilen 30, 30A versehen. Mit 31, 32 und 33 sind Dichtungsstreifen bezeichnet, die zum Teil in der Eckprofilschiene 21 und teilweise im Fenster-Flügelrahmen sowie im Kasten-Oberteil 11 verankert sind.

In Fig. 2 ist jeweils im Schnitt mit 34 das obere Querteil eines herkömmlichen Fenster-Stockrahmens aus Kunststoff und mit 35 das obere Querteil des zugeordneten Fenster-Flügelrahmens bezeichnet. Ein Vergleich der Figuren 1 und 2 läßt erkennen, daß die Gesamtbauhöhe eines Fensterstockrahmens mit erfindungsgemäß integriertem Rolladenkasten 10 nicht größer ist als diejenige einer herkömmlichen Kunststoff-Fensterkonstruktion ohne integrierten Rolladenkasten.

In Fig. 3 ist anstelle eines Rolladenkastens ein Jalousettenkasten 10' gezeigt, der jedoch in gleicher Weise wie beim Ausführungsbeispiel nach Fig. 1 in den Fensterstockrahmen integriert ist, d. h. daß auch in diesem Fall die Eckprofilschiene 21 das obere Querteil des Fensterstockrahmens bildet. Gleiche Teile sind mit den gleichen Bezugszahlen wie in Fig. 1 gekennzeichnet. Die Jalousette 36 ist in Fig. 3 in hochgezogenem Zustand angedeutet, in der ihre Abschlußschiene 37 die Abschlußplatte 16 der Fig.1 ersetzt. Die Jalousette 36 ist am Oberteil 11 des Jalousettenkastens 10' befestigt. Auch in diesem Fall wird durch die erfindungsgemäßen Maßnahmen eine erhebliche Reduzierung der Gesamtbauhöle der Fensterkonstruktion erreicht.

## Patentansprüche

1. Rolladen- oder Jalousettenkasten für Fenster oder Türen, der zugleich das obere Querteil des Fenster- oder Türrahmens (Stockrahmens) bildet, wobei an der Kastenunterseite ein Anschlag für den Flügelrahmen des Fensters oder der Tür vorgesehen ist, dadurch gekennzeichnet, daß zwischen der Unterseite und der Raum-Innenseite des Rolladen- oder Jalousettenkastens (10, 10') eine Eckprofilschiene (21) angeordnet ist, die in einer, im Schnitt betrachtet, rechtwinkligen Aussparung (22) das obere Querteil (23) des Flügelrahmens mindestens im wesentlichen aufnimmt, und daß außerhalb der Aussparung (22) durch den nach innen, d. h. zur Raum-Innenseite gerichteten freien Längsrand der Eckprofilschiene (21) ein Anschlag (27) für das obere Querteil (23) des Flügelrahmens gebildet ist, während die vertikale Wand (26) der rechtwinkligen Aussparung (22) in der Eckprofilschiene (21) den Innenanschlag für das obere Querteil (23) des Flügelrahmens bildet.

2. Rolladen- oder Jalousettenkasten nach Anspruch 1, dadurch gekennzeichnet, daß der durch den nach innen zeigenden freien Längsrand der Eckprofilschiene (21) gebildete Anschlag (27) auf einer solchen Höhe vorgesehen ist, daß er auf oder nahe einer horizontalen, die Längsachse (29) der Rolladen-Wickelwelle oder der eingezogenen Jalousette schneidenden Ebene liegt.

3. Rolladen- oder Jalousettenkasten nach Anspruch 1 oder 2, dadurch gekennzeichnet, daß bei Ausbildung der Eckprofilschiene (21) aus Kunststoff in diese Verstärkungsprofile (30 und 30A) eingebettet sind.

4. Rolladen- oder Jalousettenkasten nach Anspruch 3, dadurch gekennzeichnet, daß das als Verstärkungsrohr ausgebildete Verstärkungsprofil (30) seitlich neben dem Außenanschlag (27) und parallel zu diesem angeordnet ist.

5. Rolladen- oder Jalousettenkasten nach Anspruch 1, dadurch gekennzeichnet, daß die Eckprofilschiene (21) eine Abschlußplatte (16) für die Revisionsöffnung (15) an der Kastenunterseite trägt.

## Claims

1. A roller blind or Venetian blind box for windows or doors, which at the same time forms the upper cross member of the window or door frame (fixed frame), wherein provided at the underside of the box is an abutment for the movable leaf frame of the window or the door, characterised in that arranged between the underside and the inside, towards the room, of the roller blind or Venetian blind box (10, 10') is a corner bar (21) which at least substantially receives the upper cross member (23) of the movable leaf frame, in a recess (22) which is of right-angled configuration in section, and that an abutment (27) for the upper cross member (23) of the movable leaf frame is formed outside the recess (22) by the free longitudinal edge of the corner bar (21), which is directed inwardly, that is to say, towards the interior of the room, while the vertical wall (26) of the right-angled recess (22) in the corner bar (21) forms the inner abutment for the upper cross member (23) of the movable leaf frame.

2. A roller blind or Venetian blind box according to claim 1, characterised in that the abutment (27) which is formed by the inwardly facing free longitudinal edge of the corner bar (21) is provided at such a level that it is disposed on or close to a horizontal plane which intersects the longitudinal axis (29) of the winding shaft of the roller blind or the Venetian blind when pulled up.

3. A roller blind or Venetian blind box according to claim 1, characterised in that, when the corner bar (21) is made of plastics material, shaped reinforcing members (30 and 30A) are embedded therein.

4. A roller blind or Venetian blind box according to claim 3, characterised in that the shaped reinforcing member (30) which is in the form of a reinforcing tube member is disposed laterally beside and parallel to the outer abutment (27).

5. A roller blind or Venetian blind box accord- ingto claim 1, characterised in that the corner bar (21) carries a masking plate (16) for the inspection opening (15) at the underside of the box.

## Revendications

1. Caisson pour volet ou store roulant pour fenêtres ou portes, qui constitue simultanément la partie transversale supérieure du dormant de fenêtre ou de porte (dormant monobloc), une butée étant prévue sur le côté inférieur du caisson pour le châssis de ventail de la fenêtre ou de la porte, caractérisé en ce qu'il est prévu entre le côté inférieur et le côté intérieur du côté pièce du caisson (10, 10') pour volet ou store roulant, un rail à profil anguleux (21) qui reçoit au moins en majeure partie dans un évidement de section droite rectangulaire (22), quand il est vu en coupe, la partie transversale supérieure (23) du châssis de ventail et en ce que, à l'extérieur de l'évidement (22), le bord longitudinal libre dirigé vers l'intérieur, c'est-à-dire vers le côté intérieur de la pièce, du rail à profil anguleux (21), forme une butée (27) pour la partie transversale supérieure (23) du châssis de ventail, tandis que la paroi verticale (26) de l'évidement rectangulaire (22) forme dans le rail à profil anguleux (21) la butée intérieure pour la partie transversale supérieure (23) du châssis de ventail.

2. Caisson pour volet ou store roulant selon la revendication 1, caractérisé en ce que la butée (27) constituée par le bord longitudinal libre, dirigé vers l'intérieur, du rail à profil anguleux (21) est placée à une hauteur telle qu'elle est située dans ou à proximité d'un plan horizontal coupant l'axe longitudinal (29) de l'arbre d'enroulement du volet roulant ou du store tiré.

3. Caisson pour volet ou store roulant selon la revendication 1 ou 2, caractérisé en ce que, lorsque le rail à profil anguleux (21) est formé de matière plastique, des profilés de renforcement (30 et 30A) sont noyés dans celui-ci.

4. Caisson pour volet ou store roulant selon la revendication 3, caractérisé en ce que le profilé de renforcement, agencé comme un tube de renforcement (30), est disposé latéralement à côté de la butée extérieure (27) et parallèlement à celle-ci.

5. Caisson pour volet ou store roulant selon la revendication 1, caractérisé en ce que le rail à profil anguleux (21) porte une plaque d'obturation (16) pour l'ouverture de révision (15) prévue sur le côté inférieur du caisson.
